# EUROPÄISCHE PATENTSCHRIFT

(11) **EP 0 189 842 B1**
(45) Veröffentlichungstag und Bekanntmachung des Hinweises auf die Patenterteilung: **22.03.1989**
(21) Anmeldenummer: 86100877.9
(22) Anmeldetag: 23.01.1986
(51) Int. Cl.: E06B 9/20, E06B 9/08

(54) **Rolladen**
Roller blind
Volet roulant

(30) Priorität: 31.01.1985 DE 8502527 U
(43) Veröffentlichungstag der Anmeldung: 06.08.1986
(73) Patentinhaber: HEIM und HAUS VERTRIEBSGESELLSCHAFT FÜR KUNSTSTOFFENSTER UND -ROLLÄDEN mbH, D-47179 Duisburg (DE)
(72) Erfinder: Schommers, Rolf, D-4100 Duisburg (DE); Wittmer, Hans, D-8550 Forchheim (DE)
(74) Vertreter: Richter, Bernhard, Dipl.-Ing.

(56) Entgegenhaltungen:
- DE-C- 387 600
- GB-A- 984 081

## Beschreibung

Die Erfindung betrifft einen Rolladen mit zwei seitlichen Führungen für die Rolladenlamellen, wobei die Laufrichtung der Führungen für die Rolladenlamellen zur Horizontalen einen spitzen Winkel, bzw. Schräglage einnimmt, und mit einem an der untersten Rolladenlamelle angebrachten, bevorzugt beschwerten Rolladenstab, der zwischen und an den seitlichen Führungen geführt ist, wobei im Verlauf des Rolladenstabes in jedem Endbereich mindestens eine Rolle drehbar vorgesehen ist. Dabei ist insbesondere an Rollläden für Dachfenster gedacht, die zur Horizontalen einen spitzen Winkel bzw. Schräglage aufweisen. Es war bekannt, den Rolladenstab lediglich mit seinen entsprechenden Flächen gleitend an den Kedern zu führen. Die dabei auftretende Reibung ist aber relativ hoch und führte dazu, dass der Rolladenstab mit Rolladenlamellen nicht mehr aufgrund ihres Eigengewichtes aus der aufgerollten Lage in die ausgerollte Stellung, in der sie das Fenster abdecken, gelangt. Man hat zwar versucht, mit einer Rolladenausführung gemäss dem eingangs zitierten Oberbegriff des Anspruches 1 (DE-GM 83 34 079) die vorstehend erläuterten Nachteile dadurch zu beheben, dass man stirnseitig, an den Enden des Rolladenstabes Kugellager vorgesehen hat. Hiermit ergeben sich aber mehrere Nachteile. Kugellager neigen leicht zum Verschmutzen und werden dann unbrauchbar, zumindest schwergängig. Ein im Freien befindlicher Rolladen ist aber insbesondere bei Einbau in der o.g. Schräglage einer grossen Verschmutzungsgefahr ausgesetzt. Reparaturen oder Säuberungen an solchen Rolläden sind schwierig und aufwendig. Sobald sich der Rolladenstab um seine Längsmittelachse etwas verschwenkt, hat dies sein Verkanten zu den seitlichen Führungen bzw. seitlichen Führungsschienen zur Folge. Da sich die Kugellager ausserhalb der Keder befinden, bewirkt dies aufgrund der eintretenden Hebelwirkung einen solchen Druck auf die Kugellager, dass diese nicht mehr funktionsfähig sind.

Die Aufgabe der Erfindung wird demgegenüber darin gesehen, einen Rolladen gemäss dem eingangs zitierten Oberbegriff des Anspruches 1 unter Vermeidung der erläuterten Nachteile in seinen Lauf- und Führungseigenschaften zu verbessern, so dass auch bei einer sich der Horizontalen nähernden Schräglage des Rolladens dieser noch durch sein Eigengewicht in die Verschlusslage zum Fenster gelangt.

Die Lösung dieser Aufgabe ergibt sich, ausgehend von dem eingangs zitierten Oberbegriff des Anspruches 1 darin, dass die Rolle sich zwischen Kedern der seitlichen Führungen befindet und an dem jeweils unten gelegenen Keder rollend abläuft. Damit ist beim Herablassen (und auch beim Wiederhochziehen) der Rolladen in den seitlichen Führungen bzw. Führungsschienen zwischen diesen und dem Rolladenstab praktisch keine Reibung vorhanden, so dass auch bei einem Rollladen mit nur geringer Neigung zur Horizontalen dieser aufgrund seines Eigengewichtes in die herabgelassene Position gelangt. Die vorgesehenen Rollen sind gegen Verschmutzung unempfindlich. Im Gegensatz zu Kugellagern können sie z.B. in ihrer bevorzugten Ausführungsform als zylindrische Rollen, einen so geringen Durchmesser haben, dass dieser etwa dem Mass entspricht, das zwischen den beiden Kedern einer seitlichen Führung für ein möglichst klapperfreies Entlanggleiten der Rolladenlamellen erforderlich ist. Kugellager dagegen hätten eine solche Dicke, dass bei ihrem (angenommenen) Gleiten zwischen Kedern deren Abstand so gross sein müsste, dass eine klapperfreie Führung von Rolladenlamellen üblicher Dicke nicht mehr möglich wäre.

Eine bevorzugte Ausführungsform der Erfindung besteht darin, dass der Rolladenstab in jeder dieser beiden seitlichen Führungen mit zwei an ihm gelagerten Rollen rollend geführt ist. Dies gewährleistet einen besonders gleichmässigen und ruhigen Lauf des Rolladenstabes zwischen den seitlichen Führungen und verhindert das vorstehend bereits zum DE-GM 8334079 erläuterte Verdrehen des Rolladenstabes um seine Längsmittelachse und die hieraus resultierenden, ebenfalls geschilderten Nachteile eines Verkantens.

Gemäss einer weiteren Ausführungsform der Erfindung ist der Durchmesser der Rolle, bzw. der Rollen etwa gleich dem Abstand zwischen den Kedern, den die Rolladenlamellen für ihr Gleiten zwischen den Kedern benötigen. Dies ergibt bei einer einwandfreien Führung der Rollen die klapperfreie Führung der Rolladenlamellen (siehe oben).

Eine weitere bevorzugte Ausführungsform der Erfindung besteht darin, dass die Keder der seitlichen Führungen aus einem harten Kunststoff, z.B. einem Polyamid, bestehen. Im Gegensatz zu den bürstenförmigen Kedern gemäss eingangs genanntem DE-GM 83 34 079 haben die vorgenannten Keder aus hartem Kunststoff einen sehr geringen Reibungswiderstand, so dass der Rolladenstab sehr leicht und praktisch ohne Widerstand darauf ablaufen kann. Dies ist besonders von Vorteil, wenn der Neigungswinkel der Rolladenführungen zur Horizontalen sehr gering ist.

Eine weitere Ausführungsform der Erfindung ist gekennzeichnet durch einen Abstand der Stirnkanten des Rolladenstabes von den Innenkanten der zugehörigen seitlichen Führungen und durch eine Länge der Rollen derart, dass zwar eine Beweglichkeit des Rollenstabes in seiner Längsrichtung besteht, jedoch stets eine Anlage der Rollen an den Kedern gegeben ist.

Weitere Vorteile und Merkmale der Erfindung sind den weiteren Unteransprüchen, sowie der nachfolgenden Beschreibung und der zugehörigen Zeichnung von erfindungsgemässen Ausführungsmöglichkeiten zu entnehmen, in der Zeichnung zeigt:
Fig. 1: schematisch in der Frontansicht einen Rolladen nach der Erfindung und zwar in einem kleineren Massstab als die übrigen Figuren,
Fig. 2: einen Teil des Rolladenstabes mit Führung und Rollen in der Frontansicht,
Fig. 3: einen Schnitt gemäss der Linie 111-111 in Fig. 2,
Fig. 4: einen Schnitt gemäss der Linie IV-IV in Fig.1.

Der Rolladen weist gemäss der schematischen Darstellung in Fig. 1 zwei seitliche Führungen 1 auf, die gemäss Fig. 3, 4 im Querschnitt etwa U-förmig sein können. Entlang dieser Führungen gleiten die Rolladenlamellen 2, wobei an der untersten Rolladenlamelle 2' ein Rolladenstab 3 angebracht ist, der eine Beschwerung darstellt, sowie einen etwa senkrecht zur Gleitebene des Rollladens verlaufenden Schenkel 4 aufweist, der in der in Fig. 1 dargestellten herabgelassenen Rolladenlage auf einer unteren Querschiene 5 aufliegt. Diese Querschiene verbindet die seitlichen Führungen 1 miteinander.

Die Führung des Rolladenstabes in den Führungen 1 ist näher den Fig. 2 und 3 zu entnehmen. Sie besteht aus mindestens einer Rolle 6, bevorzugt aber zwei Rollen pro Seite. Die Führungen sind also (siehe Fig. 1) an beiden Seiten des Rolladenstabes vorgesehen. Die Rollen 6 laufen jeweils zwischen Kedern 7, welche in die seitlichen Führungsschienen 1 eingelassen sind und zwar bevorzugt nahe deren Innenkanten 8. Die Rollen 6 befinden sich dabei im wesentlichen ohne Spiel zwischen den beiden Kedern 7 und rollen sich auf den jeweils unten gelegenen Kedern ab. Sie sind um Achsstifte 9 drehbar gelagert, die in Aussparungen 10 eines Endabschnittes 11 angebracht sind, der mit einem Fortsatz 12 in eine Aussparung 13 eines Mittelabschnittes 3' des Rolladenstabes 3 eingesteckt und darin fest gehalten ist. Bevorzugt erfolgt diese Halterung mittels Haft- oder Pressitz. Beim Auf- und Niederbewegen des Rolladens drehen sich also die Rollen 6 um ihre Achsen 9 und rollen damit an den Kedern 7 ab.

Die Dicke d der Rollen entspricht etwa dem Dickenmass e, welches die Rolladenlamellen 2 beim Gleiten zwischen den Kedern 7 einnehmen (siehe Fig. 4). Sie sind damit zwischen den Kedern 7 klapperfrei gehalten. Die Keder 7 bestehen bevorzugt aus einem harten Kunststoff, z.B. Polyamid. Sie sind in schwalbenschwanzförmigen Aussparungen 14 der Führungen 1 gehalten.

Die Stirnkanten 15 des Rolladenstabes 3 bzw. dessen Endabschnitte 11 haben von den Innenkanten 16 der Böden der Führungsschienen 1 einen Abstand a, der so bemessen und auf die Länge der Rollen 6 abgestimmt ist, dass einerseits der Rolladenstab in Richtung des Doppelpfeiles 17 sich um einen gewissen Betrag hin- und herbewegen kann, andererseits aber die Rolle 6 immer an den Kedern 7 anliegen. Der Vollständigkeit halber wird darauf hingewiesen, dass in der prinzipiellen Zeichnung das Verhältnis der vorgenannten Länge des Abstandes a zur Länge der Rollen 6 nicht dieser Abstimmung entsprechend massstäblich gezeichnet ist.

## Patentansprüche

1. Rolladen mit zwei seitlichen Führungen (1) für die Rolladenlamellen (2), wobei die Laufrichtung der Führungen für die Rolladenlamellen zur Horizontalen einen spitzen Winkel, bzw. eine Schräglage einnimmt, und mit einem an der untersten Rolladenlamelle angebrachten, bevorzugt beschwerten Rolladenstab (3), der zwischen und an den seitlichen Führungen (1 ) geführt ist, wobei im Verlauf des Rolladenstabes (3) in jedem Endbereich mindestens eine Rolle (6) drehbar vorgesehen ist, dadurch gekennzeichnet, dass die Rolle (6) sich zwischen Kedern (7) der seitlichen Führungen (1) befindet und an dem jeweils unten gelegenen Keder rollend abläuft.

2. Rolladen nach Anspruch 1, dadurch gekennzeichnet, dass der Rolladenstab (3) in jeder der beiden seitlichen Führungen (1 ) mit zwei an ihm gelagerten Rollen (6) rollend geführt ist.

3. Rolladen nach Anspruch 1 oder 2, dadurch gekennzeichnet, dass die Dicke (d) der Rollen (6) etwa gleich dem Dickenbereich (e) ist, den die Rolladenlamellen (2) für Ihr Gleiten zwischen den Kedern (7) benötigen.

4. Rolladen nach einem der Ansprüche 1 bis 3, dadurch gekennzeichnet, dass der Rolladenstab (3) aus einem Mittelabschnitt (3') und zwei damit verbundenen Endabschnitten (11) besteht und dass die Rollen (6) in den Endabschnitten (11) drehbar gelagert sind.

5. Rolladen nach Anspruch 4, dadurch gekennzeichnet, dass die Endabschnitte (11) in den Mittelabschnitt (3') des Rolladenstabes eingesteckt und daran befestigt sind, bevorzugt mittels Haft-oder Pressitz.

6. Rolladen nach einem der Ansprüche 1 bis 5, dadurch gekennzeichnet, dass die Keder (7) der seitlichen Führungen (1) aus einem harten Kunststoff, z.B. aus einem Polyamid, bestehen.

7. Rolladen nach einem der Ansprüche 1 bis 6 gekennzeichnet durch einen Abstand (a) der Stirnkanten (15) des Rolladenstabes (3) von den Innenkanten (16) der zugehörigen seitlichen Führung und durch eine Länge der Rollen (6) derart, dass zwar eine Längsbeweglichkeit (17) des Rolladenstabes besteht, jedoch stets eine Anlage der Rollen (6) an den Kedern (7) gegeben ist.

## Revendications

1. Volet roulant comprenant deux guides latéraux (1 ) pour les lames (2) du volet roulant, la direction selon laquelle s'étendent ces guides formant par rapport à l'horizontale un angle aigu ou prenant une position inclinée, et comprenant une barre de volet (3), de préférence lestée, qui est montée sur la lame inférieure du volet roulant et qui est guidée entre et sur les guides latéraux (1 ), au moins un rouleau (6) étant monté tournant dans la région de chaque extrémité de la barre (3) du volet roulant, caractérisé par le fait que le rouleau (6) se trouve entre des baguettes (7) des guides latéraux (1 ) et se déplace en roulant à chaque fois sur la baguette disposée au-dessous.

2. Volet roulant selon la revendication 1, caractérisé par le fait que la barre (3) du volet roulant est guidée dans son roulement dans chacun de ces deux guides latéraux (1 ) par deux rouleaux (6) qui sont montés sur elle en pouvant tourner.

3. Volet roulant selon la revendication 1 ou 2, caractérisé par le fait que l'épaisseur (d) des rouleaux (6) est sensiblement égale à la zone en épaisseur (e) dont les lames (2) du volet roulant ont besoin pour leur glissement entre les baguettes (7).

4. Volet roulant selon l'une des revendications 1 à 3, caractérisé par le fait que la barre (3) du volet roulant se compose d'une portion centrale (3') et de deux portions terminales (11 ) qui lui sont reliées, et par le fait que les rouleaux (6) sont montés tournants dans les portions terminales (11).

5. Volet roulant selon la revendication 4, caractérisé par le fait que les portions terminales (11) sont enfoncées dans la portion centrale (3') de la barre du volet roulant et y sont fixées, de préférence par ajustement par collage ou par serrage.

6. Volet roulant selon l'une des revendications 1 à 5, caractérisé par le fait que les baguettes (7) des guides latéraux (1 ) sont constituées par une matière synthétique dure, et par exemple par un polyamide.

7. Volet roulant selon l'une des revendications 1 à 6, caractérisé par une distance (a) des bords frontaux (15) de la barre (3) du volet roulant par rapport aux bords intérieurs (16) du guidage latéral correspondant et par une longueur des rouleaux (6) telles qu'il existe bien une mobilité (17) de la barre dans sa direction longitudinale, mais que l'on obtienne constamment un appui des rouleaux (6) sur les baguettes (7).

## Claims

1. A roller blind with two lateral guides (1) for the roller blind lamellae (2), where the longitudinal direction of the guides for the roller blind lamellae occupies an acute angle to the horizontal or a sloping position, and with a roller blind bar (3), preferably weighted, attached to the bottom roller blind lamella, which is led between and in the lateral guides (1), and where in each end region in the shape of the roller blind bar (3) at least one rotatable roller (6) is provided, characterized in that the roller (6) is between sealing strips (7) of the lateral guides (1) and rolls out on that sealing strip which at the time lies underneath it.

2. A roller blind according to Claim 1, characterized in that the roller blind bar (3) is guided rolling in each of the two lateral guides (1) by two rollers (6) attached to it.

3. A roller blind according to Claim 1 or 2, characterized in that the thickness (d) of the rollers (6) is approximately equal to the width of gap (e) which the roller blind lamellae (2) require for their sliding between the sealing strips (7).

4. A roller blind according to one of Claims 1 to 3, characterized in that the roller blind bar (3) consist of a middle section (3') and two end sections (11) connected to it and in that the rollers (6) are rotatably housed in the end sections (11).

5. A roller blind according to Claim 4, characterized in that the end sections (11) are inserted in the middle section (3') of the roller blind bar and fastened therein, preferably by means of a tight fit or a forced fit.

6. A roller blind according to one of Claims 1 to 5, characterized in that the sealing strips (7) of the lateral guides (1) consist of a hard plastic material, e.g. a polyamide.

7. A roller blind according to one of Claims 1 to 6, characterized by a separation (a) of the front edge (15) of the roller blind bar (3) from the inside edge (16) of the corresponding lateral guide and by a length of the rollers (6) such that, although there can be longitudinal movement (17) of the roller blind bar, there is always a contact of the rollers (6) on the sealing strips (7).
